# EUROPÄISCHE PATENTSCHRIFT

(11) **EP 0 780 566 B1**
(45) Veröffentlichungstag und Bekanntmachung des Hinweises auf die Patenterteilung: **15.11.2000**
(21) Anmeldenummer: 96117270.7
(22) Anmeldetag: 28.10.1996
(51) Int. Cl.: F02M 35/10, F01M 13/04, F01M 11/04

(54) **Vorrichtung zur Befestigung eines Saugmoduls an einer Brennkraftmaschine**
Mounting device of a suction module of an internal combustion engine
Dispositif de fixation d'un module d'aspiration d'un moteur à combustion interne

(30) Priorität: 21.12.1995 DE 19548024
(43) Veröffentlichungstag der Anmeldung: 25.06.1997
(73) Patentinhaber: DaimlerChrysler AG, 70567 Stuttgart (DE)
(72) Erfinder: Astner, Josef, 70327 Stuttgart (DE); Betke, Lucian, 70180 Stuttgart (DE); Breymayer, Angela, 73776 Altbach (DE); Wamser, Manfred, 71706 Markgröningen (DE)

(56) Entgegenhaltungen:
- EP-A- 0 448 431
- US-A- 4 901 681

## Beschreibung

Die Erfindung bezieht sich auf eine Vorrichtung zur Befestigung eines Saugmoduls an einer Brennkraftmaschine gemäß dem Oberbegriff des Patentanspruchs 1.

Aus der EP 0 448 431 A1 ist ein Saugmodul bekannt, welches mittels Verbindungsstellen in Wirkverbindung mit einem Zylinderkopf bzw. einer Zylinderkopfhaube tritt. Ein Öleinfüllstutzen und eine Öleinfülleitung sind mit Kanälen des Zylinderkopfes zur externen Ölzufuhr verbunden. Eine Schraube stützt sich räumlich von der Öleinfülleitung getrennt über einen dem Saugmodul zugeordneten Vorsprung an einer Gegenfläche des Zylinderkopfes ab. Die beiden separat ausgeführten genannten Verbindungsstellen haben unnötige Mehrfachpassung, erhöhten Montageaufwand, ein großes Gewicht des Saugmoduls, bei jeweiliger Verschraubung Materialspannungen, zusätzliche Dichtungen oder eine aufwendige Fertigung oder Montage zur Folge.

Zum allgemeinen technischen Hintergrund wird auf die DE 27 02 621 A1, die EP 0 471 886 B1 und die DE 40 17 074 A1 verwiesen.

Es ist Aufgabe der Erfindung, eine Vorrichtung zur Befestigung eines Saugmoduls derart auszubilden, daß mechanische Beeinträchtigungen wie Schwingungsausschläge des Saugmoduls vermieden werden und eine kompakte und konstruktiv variable Bauweise der Vorrichtung zur Befestigung des Saugmoduls gewährleistet ist.

Diese Aufgabe wird erfindungsgemäß durch das im Kennzeichen des Patentanspruchs 1 gegebene Merkmal gelöst.

Durch Nutzung der Einfülleitung als Abstützeinrichtung wird eine zur Einfülleitung zusätzliche Abstützeinrichtung eingespart. Dies hat eine Reduzierung des Fertigungsaufwandes, des Montageaufwandes, der Bauteilmasse und Montagespannungen zur Folge. Weiterhin kann durch diese Maßnahme die Zahl der Verbindungsstellen zwischen Saugmodul und Zylinderkopfhaube reduziert werden. Insbesondere bei größeren Abständen des Saugmoduls von der Zylinderkopfhaube, also bei längerer Ausführung der Abstützeinrichtung ergibt sich ein weiterer Vorteil der erfindungsgemäßen Ausbildung dadurch, daß die Abstützeinrichtung mit der Öleinfülleitung, also einem hohlen, beispielsweise kreisringförmigen, Querschnitt gebildet ist. Derartige Querschnitte verfügen bei geringer Masse über ein großes Flächenträgheitsmoment, so daß bei leichter und kostengünstiger Ausführung eine große Steifigkeit zur Vermeidung von Schwingungsausschlägen gewährleistet ist.

Vorteilhaft bei der erfindungsgemäßen Ausgestaltung nach Anspruch 2 ist, daß durch das einteilige Multifunktionsteil separate Bauteile eingespart werden, wodurch eine Gewichtsreduzierung und eine Senkung der Herstellungskosten erreichbar ist.

Gemäß einer weiteren Ausgestaltung der Erfindung nach Anspruch 3 besteht zusätzlich die Möglichkeit, den Ölabscheider ebenfalls in die als Multifunktionsteil ausgebildete Abstützvorrichtung zu integrieren, so daß die Herstellung und Befestigung eines separaten Ölabscheiders überflüssig wird.

Vorteilhaft bei der erfindungsgemäßen Ausgestaltung nach Anspruch 5 ist die Herstellung der Abstützeinrichtung mittels Spritzguß, da das Verfahren eine einfache Herstellung selbst komplizierter Teile erlaubt. Die Abstützvorrichtung kann beispielsweise aus einem temperaturbeständigen Kunststoff hergestellt werden, der für die einlaßseitigen Temperaturen der Brennkraftmaschine geeignet ist.

Weitere Ausgestaltungen und Vorteile der Erfindung gehen aus den übrigen Unteransprüchen und der Beschreibung hervor.

In der einzigen Figur ist im folgenden ein Ausführungsbeispiel mit weiteren Einzelheiten näher erläutert. Sie zeigt eine erfindungsgemäße Vorrichtung 1 zur Befestigung eines Saugmoduls 2 an einer nicht näher dargestellten Brennkraftmaschine, die einen Zylinderkopf 3, der hier in einem einlaßseitigen Ausbruch angedeutet ist, eine Zylinderkopfhaube 4 und ein nicht dargestelltes Zylinderkurbelgehäuse umfaßt.

Das Saugmodul 2 ist einteilig ausgebildet und umfaßt mehrere nebeneinander angeordnete und über einen angeformten Steg 5 miteinander verbundene Saugrohre 6, an deren oberen Enden 7 ein Luftsammler 8 angebracht ist. Das Saugmodul 2 ist über die unteren Enden 9 der Saugrohre 6 an einer Einlaßseite 10 des Zylinderkopfes 3 angeflanscht und über eine Abstützeinrichtung 11 an der Zylinderkopfhaube 4 befestigt.

Das Saugmodul 2 erstreckt sich in Motorlängsrichtung 12 im wesentlichen über die gesamte Länge des Zylinderkopfes 3 und in etwa parallel zur Richtung einer Motorhochachse 13, wobei das Saugmodul 2 in dessen oberem Bereich 14a in Richtung auf die Zylinderkopfhaube 4 hin leicht gekrümmt ist. Die Zylinderkopfhaube 4 sowie das Saugmodul 2 mit Luftsammler 8 und Saugrohren 6 bilden eine Teilbegrenzung eines Freiraums 15 zum Einbau eines Luftfilters und eines Abgasturboladers nebst Ladeluftverdichter.

Der nicht näher dargestellte Motor wird in schräger Lage eingebaut. Der Schwerpunkt des Saugmoduls 2 liegt in Richtung der Motorhochachse 13 betrachtet, in etwa seitlich über der Zylinderkopfhaube 4. Durch die schräge Einbaulage wirkt auf das Saugmodul 2 ein Moment, dem die Abstützeinrichtung 11 entgegenwirkt.

Die Abstützeinrichtung 11 zur Abstützung des Saugmoduls 2 an der Zylinderkopfhaube 4 ist als einteiliges Multifunktionsteil ausgebildet, das eine Öleinfülleitung 16, einen Öleinfüllstutzen 17, einen Ölabscheider 18, ein der Zylinderkopfhaube 4 zugeordnetes erstes Befestigungsmittel 19 und ein dem Saugmodul 2 zugeordnetes zweites Befestigungsmittel 20 umfaßt. Das erste Befestigungsmittel 19 weist einen Befestigungsflansch 21 auf und das zweite Befestigungsmittel 20 umfaßt zwei Befestigungslaschen 22a, 22b. Die Befestigungslaschen 22a, 22b sind an der öleinfülleitung 16 einstückig angeformt.

In einer bevorzugten Ausbildung der Erfindung wird das Multifunktionsteil im Spritzgußverfahren hergestellt, das eine einfache Herstellung selbst komplizierter Teile erlaubt. Als Werkstoff dient ein temperaturbeständiger Kunststoff.

Die Öleinfülleitung 16 und der an einer dem Saugmodul 2 zugewandten Seite 23 der Öleinfülleitung 16 angeordnete Ölabscheider 18 sind über den Befestigungsflansch 21 mittels Schrauben 24 an einer Oberseite 25 der Zylinderkopfhaube 4 in einem einer Stirnseite 26 der Zylinderkopfhaube 4 zugewandten und von einem unteren Bereich 14b des Saugmoduls 2 beabstandeten Bereich 27 befestigt.

Die Öleinfülleitung 16, die als Teil der Abstützeinrichtung 11 ausgebildet ist, dient zum Einfüllen von Schmieröl in den Schmierölkreislauf der Brennkraftmaschine. Die Öleinfülleitung 16 weist an ihrem freien Ende 28a den Öleinfüllstutzen 17 auf, der mit einem Deckel 29 verschließbar ist, welcher über eine Oberseite 30 des Luftsammlers 8 hinausragt. Die Öleinfülleitung 16 weist eine Knickstelle 31 auf, um einen Einbauraum für einen nicht dargestellten Teil einer Ladeluftleitung vom Luftfilter zum Ladeluftverdichter des Abgasturboladers zu schaffen. Um starke Schwingungsausschläge des Saugmoduls 2 zu vermeiden, befinden sich am oberen Ende 28a der Öleinfülleitung 16 die zwei einander gegenüberliegenden Befestigungslaschen 22a, 22b über die das Saugmodul 2 an seiner Stirnseite 32 mit der öleinfülleitung 16 verbunden ist.

In der Zylinderkopfhaube 4 ist ein nicht dargestelltes Beruhigungsvolumen angeordnet, das als Kanal ausgebildet und durch eine Öffnung mit dem Zylinderkopf 3 verbunden ist. Die im Zylinderkurbelgehäuse vorhandenen, ölhaltigen Durchblasgase gelangen über einen nicht dargestellten Steuerkettenschacht und ebenfalls nicht dargestellte Ölrücklaufleitungen der Brennkraftmaschine in den Zylinderkopf 3 und durch besagte Öffnung in das Beruhigungsvolumen in der Zylinderkopfhaube 4.

Der Ölabscheider 18 ist mit einer Ölentnahmeleitung 33 versehen, die in das Beruhigungsvolumen in der Zylinderkopfhaube 4 mündet. Der Ölabscheider 18 entnimmt durch die Ölentnahmeleitung 33 die ölhaltigen Durchblasgase aus dem Beruhigungsvolumen und trennt das Öl von den Gasen ab. Die Rückführung des in dem Ölabscheider 18 gesammelten Öls in den Ölkreislauf der Brennkraftmaschine erfolgt über eine vom Ölabscheider 18 ausmündende Ölrücklaufleitung 34, die mit einem nicht dargestellten Einlaßstutzen in der Zylinderkopfhaube 4 verbunden ist. Somit wird das vom Ölabscheider 18 abgeschiedene Öl wieder dem Ölkreislauf der Brennkraftmaschine zugeführt.

Im oberen Bereich des Ölabscheiders 18 befindet sich an seiner Ausströmseite 35, die der Öleinfülleitung 16 zugewandt ist, ein Anschlußstutzen 36, der über eine hier nicht dargestellte und als Schlauchverbindung ausgebildete Leitung mit dem Saugmodul 2 verbindbar ist. Die im Zylinderkurbelgehäuse vorhandenen und vom Ölabscheider 18 entölten Durchblasgase werden über diese Schlauchverbindung dem Saugmodul 2 und damit wieder dem Verbrennungsprozeß zugeführt.

In einem weiteren Ausführungsbeispiel kann der Ölabscheider 18 auch als separates Bauteil vorgesehen werden. Ferner kann das Saugmodul 2 auch aus mehreren Bauteilen bestehen.

## Patentansprüche

1. Vorrichtung zur Befestigung eines Saugmoduls an einer Brennkraftmaschine, die einen Zylinderkopf und eine Zylinderkopfhaube umfaßt, wobei das Saugmodul einen Luftsammler und Saugrohre aufweist, die an dem Zylinderkopf der Brennkraftmaschine befestigt sind, eine Öleinfülleitung und ein Ölabscheider an der Brennkraftmaschine angeordnet sind und das Saugmodul über eine Abstützeinrichtung an der Zylinderkopfhaube befestigbar ist,
**dadurch gekennzeichnet, daß**
die Abstützeinrichtung (11) mindestens teilweise durch die Öleinfülleitung (16) gebildet ist, welche an ihrem einen Ende (28a) durch Befestigungsmittel (22a, 22b) am Luftsammler (8) befestigt wird.

2. Vorrichtung nach Anspruch 1,
**dadurch gekennzeichnet,**
**daß** die Abstützeinrichtung (11) als einteiliges Multifunktionsteil ausgebildet ist, das die Öleinfülleitung (16), einen Öleinfüllstutzen (17), mindestens ein der Zylinderkopfhaube (4) zugeordnetes erstes Befestigungsmittel (19) und ein dem Saugmodul (2) zugeordnetes zweites Befestigungsmittel (20) umfaßt.

3. Vorrichtung nach Anspruch 1 oder 2,
**dadurch gekennzeichnet,**
**daß** die Abstützeinrichtung (11) und der Ölabscheider (18) zu einem einteiligen Bauteil verbunden sind.

4. Vorrichtung nach Anspruch 1 oder 3,
**dadurch gekennzeichnet**,
**daß** eine Ausströmseite (35) des Ölabscheiders (18) über eine Leitung mit dem Saugmodul (2) verbunden ist.

5. Vorrichtung nach einem der Ansprüche 1 bis 3,
**dadurch gekennzeichnet,**
**daß** die Abstützeinrichtung (11) und/oder der Ölabscheider (18) durch ein Spritzgußteil gebildet sind.

## Claims

1. A device for fixing an induction module to an internal combustion engine which comprises a cylinder head and a valve cover, the induction module having an intake plenum and induction pipes which are fixed to the cylinder head of the internal combustion machine, an oil filer line and an oil separator being attached to the internal combustion engine and it being possible to fix the induction module to the valve cover by means of a supporting device,
**characterised in that**
the support device (11) is formed in part at least by the oil filler line (16), one end (28a) of which is fixed to the intake plenum (8) by means of fixing means (22a, 22b).

2. A device in accordance with Claim 1,
**characterised in that**
the support device (11) is designed as a single-component multi-functional part which comprises the oil filler line (16), an oil filler connection piece (17) and at least one first fixing means (19) connected to the valve cover (4) and one second fixing means (20) connected to the induction module (2).

3. A device in accordance with Claim 1 or 2,
**characterised in that**
the support device (11) and the oil separator (18) are combined in one single component.

4. A device in accordance with Claim 1 or 3,
**characterised in that**
an outlet side (35) of the oil separator (18) is connected to the induction module (2) by means of a line.

5. A device in accordance with one of Claims 1 to 3,
**characterised in that**
the supporting device (11) and/or the oil separator (18) is/are formed by an injection moulded component.

## Revendications

1. Dispositif de fixation d'un module aspirant sur un moteur à combustion interne, comprenant une culasse et un capot de culasse, le module aspirant présentant un collecteur à air et des tubes d'aspiration, fixés sur la culasse du moteur à combustion interne, une conduite de remplissage en huile et un séparateur à huile étant disposés sur le moteur à combustion interne et le module aspirant étant susceptible d'être fixé sur le capot de culasse, par l'intermédiaire d'un dispositif d'appui,
caractérisé en ce que
le dispositif d'appui (11) est constitué au moins partiellement par la conduite de remplissage en huile (16), qui est fixée, à l'une de ses extrémités (28a), à l'aide de moyens de fixation (22a, 22b), sur le collecteur d'air (8).

2. Dispositif selon la revendication 1, caractérisé en ce que le dispositif d'appui (11) est réalisé sous la forme d'une pièce multifonctionnelle d'un seul tenant, comprenant la conduite de remplissage en huile (16), une tubulure de remplissage en huile (17), au moins un premier élément de fixation (19) associé au capot de culasse (4) et un deuxième moyen de fixation (20) associé au module aspirant (2).

3. Dispositif selon la revendication 1 ou 2, caractérisé en ce que le dispositif d'appui (11) et le séparateur d'huile (18) sont reliés pour former un composant d'un seul tenant.

4. Dispositif selon la revendication 1 ou 3, caractérisé en ce qu'un côté de sortie d'écoulement (35) du séparateur d'huile (18) est relié au module aspirant (2) par une conduite.

5. Dispositif selon la revendication 1 à 3, caractérisé en ce que le dispositif d'appui (11) et/ou le séparateur d'huile (18) sont constitués par une pièce moulée par injection.
